# FASCICULE DE BREVET EUROPEEN

(11) **EP 0 320 324 B1**
(45) Date de publication et mention de la délivrance du brevet: **23.01.1991**
(21) Numéro de dépôt: 88402878.8
(22) Date de dépôt: 16.11.1988
(51) Int. Cl.: B25B 29/02

(54) **Dispositif de précontrainte d'un ensemble d'organes de liaison vissés**
Geschraubte Verbindungselement-Einheit-Vorspannvorrichtung
Screwed connecting element unit prestressing device

(30) Priorité: 09.12.1987 FR 8717154
(43) Date de publication de la demande: 14.06.1989
(73) Titulaire: FRAMATOME, 92400 Courbevoie (FR)
(72) Inventeur: Bourdonne, Jean-Claude, F-71670 Le Breuil (FR); Sevelinge, Gérard, F-71300 Montceau les Mines (FR)
(74) Mandataire: Lanceplaine, Jean-Claude

(56) Documents cités:
- DE-A- 2 902 361
- DE-B- 1 271 050
- FR-A- 2 168 632

## Description

La présente invention a pour objet un dispositif de mise en précontrainte d'un ensemble d'organes de liaison vissés tels que des boulons ou goujons.

Dans les installations industrielles mettant en oeuvre des éléments de vissage, on exerce pendant les opération de serrage et de desserrage, une traction sur lesdits éléments par l'intermé-. diare d'un dispositif de tension, en vue de les maintenir en état de précontrainte.

C'est notamment le cas pour des récipients sous pression utilisés par exemple dans l'indus-. trie, notamment nucléaire ou pétrochimique, où il est nécessaire de visser ou dévisser plusiers goujons, et également d'exercer à l'aide d'un dispositif unique une traction sur l'ensemble de ces goujons, par exemple, les goujons de fixation d'une bride ou d'un tampon sur un trou de passage pour une intervention de service.

A cet effet, on connait par le FR-A-2 329 414 un dispositif de tension composé d'un ensemble de tendeurs hydrauliques fixés et répartis en symétrie polaire sur un anneau porteur. Les tendeurs hydrauliques agissent simultanément et obtiennent la précontrainte désirée sur chaque goujon. Pour obtenir l'effort désiré, chaque tendeur hydraulique comporte plusieurs étages superposés comprenant chacun un piston muni d'un alésage central à travers lequel passe la tige de goujon.

Mais, dans ce dispositif, compte tenu des chambres actives superposées, l'encombrement en dimension axiale est important et, d'autre part, la réalisation et le montage sont compliqués par le nombre de pièces à usiner, par les éléments de distribution de fluide moteur et également par le nombre non négligeable de joints d'étanchéité.

D'autre part, on connaît dans le FR-A-2 274 997, un dispositif de vissage et de dévissage sous tension pour ouvrir ou fermer le couvercle d'une cuve de réacteur nucléaire comportant un anneau porteur muni de vérins de levage qui, sous pression, soumettent les goujons de cuve à une tension. Ce dispositif utilise un couple de deux vérins mono-étage par goujon, ce qui augmente de manière importante le nombre de vérins sur l'anneau porteur. De plus, le double appui par élément vissé des deux vérins peut amener des pertes d'efforts par rapport à la direction axiale soit par basculement, soit par la déformation de l'élément vissé.

Enfin, on connait dans le FR-A-2 564 767 une machine pour le vissage et le dévissage d'un goujon sous tension comportant une ensemble multi-vérins dont chacun des vérins est associé à un élément vissé. Mais, dans ce dispositif classique, la disposition en symétrie est dans un même plan des vérins ce qui limite la section des chambres de travail l'on doit avoir un seuil d'efforts plus élevé en conservant une pression de fluide de travail équivalente.

Le but de la présente invention est donc de proposer un dispositif qui soit de conception simple et d'une mise en oeuvre aisée.

Suivant l'invention, le dispositif de précontrainte d'un ensemble d'organes de liaison vissés constitué par au moins deux boulons ou goujons destinés à la fixation d'une organe d'obturation d'un orifice et comportant un ensemble de vérins de traction desdits boulons ou goujons est caractérisé en ce qu'il comporte un corps constitué de deux éléments massifs superposés portant chacun une moitié de l'ensemble des vérins de traction, lesdits vérins de traction dans chacun des éléments superposés etant disposés selon un décalage axial relatif alterné.

Selon une autre caractéristique de l'invention, les deux éléments superposés sont indépendants et séparables, l'élément inférieur comportant alternativement des trous lisses débouchant et des chambres actives des vérins et l'élément supérieur comportant alternativement des trous lisses débouchant et des chambres actives des vérins.

L'invention sera mieux comprise à l'aide de la description qui va suivre, donnée uniquement à titre d'exemple et faite en se référant aux dessins annexés, sur lesquels:
-la Fig. 1 est une vue du dispositif de précontrainte selon l'invention en coupe transversale selon la ligne 1-1 de la Fig. 2,
-la Fig. 2 est une vue de dessus de la Fig. 1,
-la Fig. 3 est une vue de détail en coupe selon la ligne 3-3 de la Fig. 1.

Le dispositif de précontrainte conforme à l'invention, tel qu'il est représenté sur les Fig. 1 et 2, est utilisé pour exercer une traction sur des goujons en vue de les maintenir dans l'état de précontrainte de façon à permettre le serrage ou le desserrage dans cette position des écrous de maintien d'une bride pleine 1 ou d'un tampon d'obturation d'un trou de passage 2 pour intervention de service dans une cuve sous pression 3.

La bride pleine 1 est fixée de manière détachable sur la cuve 3 au moyen de plusieurs goujons 4a, 4b, ... avec des écrous associé 5a, 5b, ... lesdits goujons étant régulièrement répartis à la périphérie de la bride pleine 1.

Chaque goujon 4a, 4b, ... passe à travers un trou lisse 5 prévu verticalement dans la bride 1 et est muni, à sa partie inférieure, d'un filetage destiné à être vissé dans un trou taraudé 7 de la cuve 3. L'autre extrémité des goujons 4a, 4b, ... comporte également un filetage pour une pièce de prise.

Dans l'exemple représenté, le dispositif est prévu pour une mise en tension d'un ensemble de quatre goujons 4a, 4b, 4c, 4d maintenant la bride pleine 1. Mais, il est évident que ce dispositif peut être prévu pour un nombre différent de goujons.

Le dispositif de précontrainte selon l'intention comporte un corps désigné dans son ensemble par la référence 10 et constitué de deux éléments et 40 massifs superposés en forme de disque.

Le disque inférieur 20 est muni à sa partie inférieure d'une embase 21 comportant un lamage axial 22 dont le fond repose sur la face supérieure de la bride 1 définissant ainsi une face de référence.

Dans l'embase 21 sont usinés des créneaux 23 régulièrement répartis circonférentiellement, qui permettent une accessibilité aisée aux écrous 5a, 5b, ... afin d'effectuer les opérations de vissage et de dévissage au moment de l'accostage ou du désaccostage.

Le disque inférieur 20 possède alternativement d'une part, des trous lisses débouchants 24 à travers chacun desquels passent les goujons, respectivement 4a, 4c munis d'un écrou de serrage 5a, 5c et, d'autre part, des chambres actives 25 comportant chacune un vérins 26.

Chaque vérin 26 est constitué d'un piston 27 possédant un alésage central 27a à travers lequel passe la goujon 4b, 4d muni de son écrou de serrage 5b, 5d. Le piston 27 se compose d'une partie basse qui forme une jupe de guidage 27b et d'une partie haute de diamètre externe plus grand que celui de la jupe de guidage 27b.

La jupe de guidage 27b coulisse au travers d'un joint d'étanchéité 28 logé dans un gorge ménagée dans le disque inférieur 20 et un joint d'étanchéité 29 est logé dans une gorge ménagée dans la partie haute du piston 27. L'épaulement 27c reliant la partie basse et la partie haute du piston 27 correspond à la section active du vérin au niveau de laquelle est ménagée, dans le disque 20, une petite chambre annulaire 30 située entre les deux joints d'étanchéité 28 et 29. Dans le petite chambre annulaire 30 débouche un conduit 31 sur lequel est raccordée une buse 32 d'injection d'un fluide sous pression.

Une butée haute 33 limitant la course du piston 27 est logée dans la chambre active 25 du disque inférieur 20, au-dessus dudit piston 27.

La face supérieure du piston 27 est séquentiel- lement en contact avec la face inférieure d'un écrou de traction 8 vissé sur la partie filetée supérieure extrême du goujon 4b, 4d. Cet écrou peut avoir, par exemple, une forme extérieure soit cylindrique molletée, soit cylindrique avec méplats.

Le disque supérieur 40 se superpose concentriquement au disque inférieur 20 à la aide du diamètre de centrage A et le positionnement angulaire est assuré par un organe 35 servant également d'anti-rotation. Cet organe 35 est constitué par un doigt élastique 36 (Fig. 3) dont une extrémité est fixée sur le disque inférieur 20 et dont l'autre extrémité comporte un petit ergot 37 qui coopère avec une encoche 38 formée dans le disque supérieur 40, ce qui permet une seule position angulaire du disque supérieur 40 par rapport au disque inférieur 20.

Le disque supérieur 40 comporte alternativement, d'une part, des chambres actives 41 disposées chacune au-dessus d'un trou lisse 24 du disque inférieur et, d'autre part, des trous lisses débouchant 42 disposés au-dessus des chambres actives 25 dudit disque inférieur.

Comme pour le disque inférieur 20, les chambres actives 41 du disque supérieur 40 comportent chacune en vérin 43 constitué d'un piston 44 possédant un altésage central 44a à la partie inférieure duquel débouche l'extrémité libre du goujon 4a, 4c. Le piston 44 est identique au piston 27 et se compose d'une partie basse qui forme une jupe de guidage 44b et d'une partie haute de diamètre externe plus grand que celui de la jupe de guidage 44b.

La jupe de guidage 44b coulisse au travers d'un joint d'étanchéité 45 logé dans une gorge ménagée dans le disque supérieur 40 et un joint d'étanchéité 46 est logé dans une gorge ménagée dans la partie haute du piston 44. L'épaulement 44c reliant la partie basse et la partie haute du piston 44 correspond à la section active du vérin au niveau de laquelle est ménagée dans le disque 40 une petite chambre annulaire 47 située entre les joints d'étanchéité 45 et 46. Dans la petite chambre annulaire 47 débouche un conduit 48 sur lequel est raccordée une buse 49 d'injection d'un fluides sous pression.

Un butée haute 50 limitant la course du piston 44 est logée dans la chambre active 41 du disque supérieur 40, au-dessus dudit piston 44.

La face supérieure du piston 44 est séquentiel- lement en contact avec la face inférieure d'un écrou de traction 9 qui comporte un prolongement cylindrique dirigé vers la bride pleine 1 dont l'extrémité est vissée sur la partie supérieure extrême du goujon 4a, 4c.

Les prises par les écrous de traction 8 et 9 sur les goujons 4a, 4b, ... à précontraindre se font toutes sur une même distance de même niveau permettant d'avoir des longueurs libres équivalentes à mettre en traction.

Des éléments de serrage rapide 60 disposés régulièrement en périphèrie des disques 20 et 40 permettent de solidariser lesdits disques entre eux.

Des poignées 61 sont prévues sur chacun des disques 20 et 40 pour faciliter leur manutention.

Le fonctionnement du dispositif ainsi décrit est le suivant.

Tout d'abord, les écrous de serrage 5a, 5b, ... vissés sur les goujons 4a, 4b, ... sont amenés en contact sur la face supérieure de la bride 1. Le disque inférieur 20 complet, c'est-à-dire avec les pistons 27, les joints 28 et 29 et les bagues d'arrêt 33, est emboîté, à l'aide du lamage 22, sur la bride 1. Les écrous de traction 8 sont mis en place sur les goujons 4b et 4d et vissés pour venir en contact sur le piston 27 correspondant. Ensuite, on met en place le disque supérieur 40 sur le disque inférieur 20, l'organe 35 assurant le positionnement angulaire du disque supérieur 40 sur le disque inférieur 20.

Les écrous de traction sont vissés sur les goujons 4a et 4c pour venir en contact sur le piston 44 correspondant. Les organes de serrage rapide 60 solidarisent l'ensemble.

Les buses 32 et 49 reliées à un dispositif d'alimentation en fluide sous pression et d'asservissement annexe sont branchées sur les conduits 31 et 48.

Le série de vérins 26 et 43 est alimentée simultanément en fluide moteur et sous l'effet de la pression dans les chambres 30 et 47, les pistons 27 et 44 se déplacent axialement entraînement les écrous de traction 8 et 9. L'effort de traction ainsi développé impose aux goujons 4a, 4b, ... un allongement correspondant à la précontrainte désirée. De ce fait, la face inférieure des écrous 5a, 5b, ... se trouve éloignée de la bride à serrer, délimitant ainsi un espace. Les écrous 5a, 5b, ... sont ensuite accostés par vissage, indépendamment ou simultanément, à l'aide d'un outillage spécifique pénétrant dans les créneaux 23 et amenés, de nouveau, en contact léger sur la face de la bride 1 à serrer.

Après relâchement de la pression dans les vérins 26 et 43, la force de plaquage des pistons 27 et 44 sur les écrous 8 et 9 devient nulle. Sans effort particulier, les écrous 9 sont déposés, ainsi que le disque supérieur 40. La même opération pour déposer les écrous 8 est réalisée, libérant ainsi le disque inférieur de la bride 1.

Pour le desserrage des goujons 4a, 4b, ... l'opération inverse est exécutée.

Ce dispositif qui est de conception simple et de mise en oeuvre aisée présente de nombreux avantages.

Tour d'abord, il permet de conserver une pression de fluide moteur dans la gamme des utilisations courantes pour obtenir des efforts de tension par goujons se répartissant sur une plage étendue malgré l'emploi de vérins mono-chambre et d'être constitué d'un ensemble de pièces peu nombreuses et interchangeables comportant des usinages courants et avec un nombre de portées de joints d'étanchéité réduit au minimum.

Par ailleurs, ce dispositif présente l'avantage d'être composé de deux pièces superposées massives et très rigides constituant le corps et portant chacune la moitié du nombre total des vérins et d'être d'une manutention aisée due au fait de sa conception modulaire.

De plus, ce dispositif est d'une maintenance facile et rapide et d'un assemblage simple et efficace n'exigeant aucun outillage spécial tout en permettant une accessibilité aux joints d'éten- chéité facilitatée de par leur implantation, soit pour vérification, soit pour interchangeabilité.

Le dispositif suivant l'invention s'applique notamment aux cuves, enveloppes sous pression, trous d'homme, trous de poing, turbines, vannes hydrauliques, pour la fixation d'un élément d'obturation dans les installations telles que nucléaires, pétrochimiques ou chimiques et également dans l'industrie automobile et aéronautique. De façon générale, le dispositif s'applique dans le cadre de nombreuses installations industrielles mettant en oeuvre des éléments de liaison vissés.

## Revendications

1. Dispositif de précontrainte d'un ensemble d'organes de liaison vissés constitué par au moins deux boulons ou goujons (4a, 4b, ...) destinés à la fixation d'un organe d'obturation (1) d'un orifice (2) et comportant un ensemble de vérins de traction (26, 43) desdits boulons ou goujons, caractérisé en ce qu'il comporte un corps (10) constitué de deux éléments massifs superposés (20, 40) portant chacun une moitié de l'ensemble des vérins de traction (26, 43), lesdits vérins de traction (26, 43) dans chacun des éléments superposés (20, 40) étant disposés selon un décalage axial relatif alterné.

2. Dispositif selon revendication 1, caractérisé en ce que les deux éléments superposés (20, 40) sont indépendants et séparables, l'élément inférieur (20) comportant alternativement des trous lisses débouchants (24) et des chambres actives (25) des vérins (26) et l'élément supérieur (40) comportant alternativement des trous lisses débouchants (42) et des chambres actives (41) des vérins (43).

3. Dispositif selon les revendications 1 et 2, caractérisé en ce que les trous lisses débouchants (42) de l'élément supérieur (40) sont disposés au-dessus des chambres actives (25) de l'élément inférieur (20) et les chambres actives (41) dudit élément supérieur (40) sont disposées au-dessus des trous lisses débouchants (24) dudit élément inférieur (20).

4. Dispositif selon l'une quelconque des revendications précédentes, caractérise en ce que la mise en tension des organes de liaison vissés (4a, 4b, ...) par les vérins (26, 53) des éléments inférieurs et supérieurs (20, 40) s'effectue sur une même distance de même niveau pour avoir des longueurs libres équivalents à mettre sous tension.

5. Dispositif selon l'une quelconque des revendications précédentes, caractérisé en ce que les éléments supérieurs et inférieurs (20, 40) sont centrés et calés en rotation l'un par rapport à l'autre par une organe positionnement anti-rotatif (35).

6. Dispositif selon la revendication 5, caractérisé en ce que l'organe de positionnement anti-rotatif (35) est constitué par un doigt élastique (36) dont une extrémité est fixée sur le disque inférieur (20) et sont l'autre extrémité comporte un petit ergot (37) coopérant avec un encoche (38) formée dans le disque supérieur (40).

## Patentansprüche

1. Vorspanneinrichtung eines Satzes von geschraubten Verbindungsteilen, bestehend aus mindestens zwei Schraubbolzen oder Stiftschrauben (4a, 4b, ...) für die Befestigung eines Verschlußorgans (1) einer Öffnung (2) und mit einem Satz von Zugzylindern (26, 43) für diese Schraubbolzen oder Stiftschrauben, dadurch gekennzeichnet, daß sie ein Gehäuse (10) aus massiven, übereinanderliegenden Elementen (20, 40) aufweist, von denen jedes eine Hälfte des Satzes von Zugzylindern (26, 43) aufnimmt, wobei die Zugzylindern (26, 43) in jedem der übereinanderliegenden Elemente (20, 40) mit einer axial relativ wechselnden Verlagerung angeordnet sind.

2. Vorrichtung nach Anspruch 1, dadurch gekennzeichnet, daß die beiden übereinanderliegenden Elemente (20, 40) selbständig und trennbar sind, wobei das untere Element (20) abwechselnd glatte Austritts-Bohrungen (24) und aktiven Kammern (25) von Zylindern (26) und das obere Element (40) abwechselnd glatte Austritts-Bohrungen (42) und aktive Kammern (41) von Zylindern (43) aufweisen.

3. Vorrichtung nach Anspruch 1 oder 2, dadurch gekennzeichnet, daß die glatten Austritts-Bohrungen (42) des oberen Elements (40) über den aktiven Kammern (25) des unteren Elements (20) und die aktiven Kammern (41) des oberen Elements (40) über den glatten Austritts-Bohrungen (24) des unteren Elements (20) angeordnet sind.

4. Vorrichtung nach einem der Ansprüche 1 bis 3, dadurch gekennzeichnet, daß das Spannen der eingeschraubten Verbindungsteile (4a, 4b, ...) durch die Zylinder (26, 43) der unteren und oberen Elemente (20, 40) auf einen gleichen Abstand vom selben Niveau aus erfölgt, um freie, äquivalente Längen zu haben, sie unter Spannung zu setzen.

5. Vorrichtung nach einem der Ansprüche 1 bis 4, dadurch gekennzeichnet, daß die oberen und unteren Elemente (20, 40) zentriert sind und das eine in bezug auf das andere gegen eine Drehung durch ein gegendrehendes Einstellorgan (35) festgelegt ist.

6. Vorrichtung nach Anspruch 5, dadurch gekennzeichnet, daß das gegendrehende Einstellorgan (35) aus einem elastischen Finger (36) besteht, dessen eines Ende am unteren Scheiben-Element (20) befestigt ist und dessen anderes Ende einen kleinen Nocken (37) aufweist, der mit einer Aussparung (38) zusammenwirkt, die im oberen Scheiben-Element (40) ausgebildet ist.

## Claims

1. Apparatus for pre-stressing a set of screwed connecting members, consisting of at least two bolts or pins (4a, 4b, ...) adapted to secure means (1) for blocking an opening (2) and comprising a set of jacks (26, 43) for pulling said bolts or pins, characterised in that it comprises a body (10) consisting of two superimposed solid members (20, 40) each carrying half the set of pulling jacks (26, 43), the pulling jacks (26, 43) in the superimposed members (20, 40) being offset in the axial direction alternatively.

2. Apparatus according to claim 1, characterised in that the two superimposed members (20, 40) are independent and separable, the lower member (20) having, in an alternating arrangement, smooth openings (24) and the active members (25) of the jacks (26), whilst the upper member (40) has, in an alternating arrangement, smooth openings (42) and the active chambers (41) of the jacks (43).

3. Apparatus according to claims 1 and 2, characterised in that that the smooth openings (42) of the upper member (40) are arranged above the active chambers (25) of the lower member (20) and the active chambers (41) of said upper member (40) are arranged above the smooth openings (24) of the lower member (20).

4. Apparatus according to any one of the preceding claims, characterised in that the tensioning of the screwed connecting means (4a, 4b, ...) by the jacks (26, 43) of the lower and upper members (20, 40) is carried out over the same distance and at the same level so that equivalent free lengths are tensioned.

5. Apparatus according to any one of the preceding claims, characterised in that the upper and lower members (20, 40) are centred and keyed in rotation relative to one another by an anti-rotational positioning member (35).

6. Apparatus according to claim 5, characterised in that the anti-rotational positioning member (35) consists of a flexible finger (36), one end of which is fixed to the lower disc (20) whilst the other end has a small lug (37) co-operating with a notch (38) formed in the upper disc (40).
